# EUROPÄISCHE PATENTSCHRIFT

(11) **EP 0 047 847 B1**
(45) Veröffentlichungstag und Bekanntmachung des Hinweises auf die Patenterteilung: **24.10.1984**
(21) Anmeldenummer: 81105929.4
(22) Anmeldetag: 27.07.1981
(51) Int. Cl.: H01H 71/52

(54) **Leitungsschutzschalter**
Protective circuit-breaking switch
Disjoncteur de protection

(30) Priorität: 15.09.1980 DE 3034790
(43) Veröffentlichungstag der Anmeldung: 24.03.1982
(73) Patentinhaber: SIEMENS AKTIENGESELLSCHAFT, 80333 München (DE)
(72) Erfinder: Staffen, Martin, D-8401 Barbing (DE)

## Beschreibung

Die Erfindung bezieht sich auf einen Leitungsschutzschalter, dessen Schaltschloss im wesentlichen aus einer drehbar gelagerten Klinke besteht, die einen Kontakthebel drehbeweglich übergreift und auf einem Auslöseorgan aufsteht, und aus einem Handbedienungsorgan, das ausserhalb seines Drehpunktes durch eine Feder mit der Klinke neben deren Drehpunkt in Verbindung steht. Ein solcher bekannter Leitungsschutzschalter (US-A-2190517) kommt also besonders beim Aufbau eines Schaltschlosses mit wenigen Bauteilen aus. Dennoch benötigt er eine Druckfeder zum manuellen Betätigen des Kontakthebels und des Handbedienungsorgans sowie eine weitere Feder, die beim Entklinken den Kontakthebel öffnet.

Zum Wiedereinschalten des bekannten Leitungsschutzschalters muss dieser zunächst nach einer Freiauslösung von Hand in die Ausschaltstellung und dann in die Einschaltstellung zurückgeschaltet werden. Die theoretisch erforderlichen Federn, eine für Schaltbewegung, eine für Kontaktdruck und eine für Griffrückstellung und Rückverklinkung werden also nur um eine vermindert.

Der Erfindung liegt die Erkenntnis zugrunde, dass der bekannte Leitungsschutzschalter noch grundsätzlich verbessert werden kann und für heutige Anforderungen sich ertüchtigen lässt.

Der Erfindung liegt die Aufgabe zugrunde, einen Leitungsschutzschalter zu entwickeln, der unter Verwendung eines kontinuierlich arbeitenden Schaltschlosses, also ohne Sprungschaltwerk, mit lediglich einer Feder auskommt.

Die Lösung der geschilderten Aufgabe besteht nach der Erfindung darin, dass der Drehpunkt der Klinke durch einen Klinkenhebel gebildet ist, der in einer Kulisse geführt und exzentrisch zum Drehpunkt des Handbedienungsorgans mit diesem verbunden ist, und dass die Feder am Kontakthebel angreift.

Die Feder zwischen Handbetätigungsorgan und Klinke ist also nicht unmittelbar mit der Klinke, sondern indirekt über den Kontakthebel verbunden. Ein solcher Leitungsschutzschalter mit kontinuierlich arbeitendem Schaltschloss weist den Vorteil auf, dass Prellerscheinungen auf den Kontakten weitgehend vermieden werden. Er kommt mit einer Feder aus, die die Schaltbewegung und den Kontaktdruck, die Griffrückstellung und die Rückverklinkung ermöglicht.

Es ist günstig, dass die Feder bei Ausbildung als Zugfeder am Kontakthebel zwischen dessen Drehachse und dem Drehpunkt des Klinkenhebels angreift und dass das dem Kontaktstück des Kontakthebels zugeordnete Festkontaktstück auf der Seite zur Klinke angeordnet ist, die vom Handbedienungsorgan abgewandt ist. Ein solcher Leitungsschutzschalter weist einen besonders einfachen Aufbau auf.

Die Griffrückstellung nach einer Freiauslösung wird in einfacher Weise erzielt, wenn das Handbedienungsorgan eine Führungslippe für die Feder bildet, die in der Stellung der Freiauslösung deren gedachte Mittellinie etwa bis zur Verbindungslinie von Klinkenhebel und Klinke einerseits und Drehpunkt des Handbedienungsorgans andererseits anhebt.

Einen besonders einfachen Aufbau erzielt man, wenn das Handbedienungsorgan walzenförmig ausgebildet ist und die Klinke auf einem an sich bekannten Schienenmagneten aufliegt. Dadurch wird der Aufbau noch weiter vereinfacht.

Die Erfindung soll anhand eines in der Zeichnung grob schematisch wiedergegebenen Ausführungsbeispiels näher erläutert werden:
In Fig. 1 ist der Leitungsschutzschalter in der Ausschaltstellung teilweise aufgebrochen wiedergegeben.
In Fig. 2 ist der Leitungsschutzschalter in der Darstellungsweise nach Fig. 1 in seiner Einschaltstellung wiedergegeben.
In Fig. 3 ist der Leitungsschutzschalter bei Freiauslösung, wenn das Handbedienungsorgan also während des Ansprechens des Leitungsschutzschalters festgehalten wird, dargestellt. Wenn man das Handbedienungsorgan loslässt, wird es in die Lage nach Fig. 1 überführt, wodurch es die Ausschaltstellung anzeigt.

Der Leitungsschutzschalter nach Fig. 1 weist bei seinem Schaltschloss eine drehbar gelagerte Klinke 1, einen Kontakthebel 2 und ein Handbedienungsorgan 3 auf. Die Klinke steht auf einem Auslöseorgan 4 auf. Im Ausführungsbeispiel ist dies ein Schienenmagnet, also ein kombinierter thermischer und magnetischer Auslöser, wie er an sich bekannt ist (US-A-3081368, FR-A-1309280). Den Drehpunkt 5 der Klinke 1 bildet ein Klinkenhebel 6, der in einer Kulisse 7 so geführt ist, dass etwa konstanter Abstand zur Verklinkungsstelle 8 entsteht. Der Klinkenhebel 6 ist exzentrisch zum Drehpunkt 9 des Handbedienungsorgans 3 mit diesem verbunden. Eine Feder 10, im Ausführungsbeispiel eine Zugfeder, greift am Kontakthebel 2 an, der von der Klinke 1 teilweise U-förmig übergriffen wird und an einer Drehachse 11 drehbeweglich gehalten ist.

Am Kontakthebel 2 ist ein Kontaktstück 12 und am Festkontakt ein Kontaktstück 13 angeordnet. Zwischen den Kontaktstücken können in bekannter Weise Löschbleche angeordnet werden, die sich für einfache Schaltaufgaben jedoch auch erübrigen. Der Strompfad über das Auslöseorgan 4, der auch ein üblicher elektromagnetischer und thermischer Auslöser sein kann, kann über eine Litzenleitung bekannter Art, die nicht dargestellt ist, zum Kontakthebel 2 verlaufen und von dort zum Kontaktstück 13 und eine Anschlussklemme. Eine weitere Anschlussklemme kann auf der anderen Seite des Leitungsschutzschalters beim Auslöseorgan 4 angeordnet sein. Der Leitungsschutzschalter kann mit der Schnappvorrichtung 14 in üblicher Weise auf Tragschienen aufgeschnappt werden.

Wenn die Feder 10 bei Ausbildung als Zugfeder am Kontakthebel 2 zwischen dessen Drehachse 11 und dem Drehpunkt 5 des Klinkenhebels 6 angreift, ist günstig, wenn das dem Kontaktstück 12 des Kontakthebels 2 zugeordnete Festkontaktstück 13 auf der Seite der Klinke 1 angeordnet ist, die vom Handbedienungsorgan 3 abgewandt ist. Ein solcher Aufbau ist in Fig. 1 dargestellt. Im Ausführungsbeispiel ist der Klinkenhebel 6 mit dem Handbedienungsorgan 3 an der Stelle 15 drehbeweglich verbunden.

Wenn der Leitungsschutzschalter in seine Einschaltstellung überführt wird, geht der Schaltzustand nach Fig. 1 in den nach Fig. 2 über. Nach einer Weiterbildung bildet das Handbedienungsorgan 3 für die Feder 10 eine Führungslippe 16. Sie ist am Handbedienungsorgan 3 so ausgebildet, dass in der Stellung der Freiauslösung, wenn das Handbedienungsorgan 3 von Hand festgehalten wird und der Leitungsschutzschalter anspricht und das Auslöseorgan 4 die Klinke 1 freigibt, dann die gedachte Mittellinie der Feder 10 etwa bis zur Verbindungslinie von Klinkenhebel 6 und Klinke 1 einerseits und Drehpunkt 9 des Handbedienungsorgans 1 andererseits angehoben wird. Die Schaltstellung der Freiauslösung ist in Fig. 3 veranschaulicht. In dieser Schaltstellung kann sich die Feder 10 ziemlich zusammenziehen und es bildet sich hinsichtlich des von der Zugkraft der Feder 10 bewirkten Drehmoments ein labiler Zustand aus, so dass die inneren Federkräfte, die eine gerade Stellung bewirken möchten, nach Loslassen das Handbedienungsorgan 1 in die Stellung nach Fig. 1 überführen.

Im Ausführungsbeispiel ist das Handbedienungsorgan 3 walzenförmig ausgebildet, wie es in den Figuren dargestellt ist. Zum Rückstellen von der Freiauslösung nach Fig. 3 in die Einschaltstellung braucht das Handbedienungsorgan 1, nachdem man es losgelassen hat, nur von der Ausschaltstellung in die Einschaltstellung überführt zu werden. Wenn das Handbedienungsorgan 1 nach der Freiauslösung gemäss Fig. 3 sich im Uhrzeigersinn nach rechts bewegt, hebt der Klinkenhebel 6 die Klinke 1 unter der Zugkraft der Feder 10 bis zur Verklinkungsstelle 8 an. Während dieses Vorgangs laufen die Stellung des Klinkenhebels 6 und die gedachte Achse der Feder 10 zunehmend auseinander, bis sie die Lage nach Fig. 1 erreicht haben. Dadurch wird das von der Feder 10 ausgeübte Drehmoment zunehmend grösser, so dass eine wachsende Rückverklinkungskraft erzielt wird.

## Patentansprüche

1. Leitungsschutzschalter, dessen Schaltschloss im wesentlichen aus einer drehbar gelagerten Klinke (1) besteht, die einen Kontakthebel (2) drehbeweglich übergreift und auf einem Auslöseorgan (4) aufsteht, und aus einem Handbedienungsorgan (3), das ausserhalb seines Drehpunktes durch eine Feder (10) mit der Klinke (1) neben deren Drehpunkt in Verbindung steht, dadurch gekennzeichnet, dass der Drehpunkt der Klinke (1) durch einen Klinkenhebel (6) gebildet ist, der in einer Kulisse (7) geführt und exzentrisch zum Drehpunkt (9) des Handbedienungsorgans (3) mit diesem verbunden ist, und dass die Feder (10) am Kontakthebel (2) angreift.

2. Leitungsschutzschalter nach Anspruch 1, dadurch gekennzeichnet, dass die Feder (10) bei Ausbildung als Zugfeder am Kontakthebel (2) zwischen dessen Drehachse (11) und dem Drehpunkt (5) des Klinkenhebels (6) angreift und dass das dem Kontaktstück (12) des Kontakthebels (2) zugeordnete Festkontaktstück (13) auf der Seite zur Klinke (1) angeordnet ist, die vom Handbedienungsorgan (3) abgewandt ist.

3. Leitungsschutzschalter nach Anspruch 1 oder 2, dadurch gekennzeichnet, dass das Handbedienungsorgan (3) eine Führungslippe (16) für die Feder (10) bildet, die in der Stellung der Freiauslösung deren gedachte Mittellinie etwa bis zur Verbindungslinie von Klinkenhebel (6) und Klinke (1) einerseits und Drehpunkt (9) des Handbedienungsorgans (3) andererseits anhebt.

4. Leitungsschutzschalter nach einem der Ansprüche 1 bis 3, dadurch gekennzeichnet, dass das Handbedienungsorgan (3) walzenförmig ausgebildet ist.

5. Leitungsschutzschalter nach einem der Ansprüche 1 bis 4, dadurch gekennzeichnet, dass die Klinke (1) auf einem an sich bekannten Schienenmagneten aufliegt.

## Claims

1. Circuit breaker whose switching cam consists basically of a rotatably mounted latch (1), which overlaps a contact lever (2) in rotary fashion and stands on a release element (4), and of a manual operation element (3) which is connected outside its centre of rotation to the latch (1) near the centre of rotation to the latch (1) by a spring (10), characterised in that the centre of rotation of the latch (1) is formed by a latch lever (6), which is guided in a guide arm (7), is connected to this element eccentrically with respect to the centre of rotation (9) of the manual operation element (3), and in that the spring (10) engages on the contact lever (2).

2. A circuit breaker according to claim 1, characterised in that the spring (10), when constructed as a tension spring, engages on the contact lever (2) between its axis of rotation (11) and the centre of rotation (5) of the latch lever (6) and that the fixed contact piece (13) associated with the contact piece (12) of the contact lever (2) is disposed on the side facing the latch (1) which is turned away from the manual operation element (3).

3. A circuit breaker according to claim 1 or 2, characterised in that the manual operation element (3) forms a guide lip (16) for the spring (10) which, in the position of trip-free-release, raises its imaginary centre line approximately up to the connecting line of the latch lever (6) and the latch (1) on the one hand and the centre of rotation (9) of the manual operation element (3) on the other hand.

4. A circuit breaker according to one of the claims 1 to 3, characterised in that the manual operation element (3) is constructed to be cylindrical.

5. A circuit breaker according to one of the claims 1 to 4, characterised in that the latch (1) lies on a rail magnet known per se.

## Revendications

1. Disjoncteur de protection dont le verrou de maintien est essentiellement constitué par un cliquet articulé (1) qui chevauche, avec articulation, un levier de contact (2) et coagit avec un organe de déclenchement, et par un organe de manoeuvre (3) qui, en dehors de son point d'articulation, est relié par un ressort (10) au cliquet (1), près de son point de rotation, caractérisé par le fait que le point de rotation du cliquet (1) est constitué par un levier à cliquet (6) qui est guidé dans une coulisse (7) et est relié à l'organe de manoeuvre (3), avec excentrement par rapport au point de rotation (9) de ce dernier, et que le ressort (10) attaque le levier de contact (2).

2. Disjoncteur de protection selon la revendication 1, caractérisé par le fait que le ressort (10), lorsqu'il est réalisé sous la forme d'un ressort de traction, attaque le levier de contact (2) entre l'axe de rotation (11) de ce dernier et le point de rotation (5) du levier à cliquet (6), et que la pièce de contact fixe (13) qui est associée à la pièce de contact (12) du levier de contact (2) est disposée par rapport au cliquet (1) sur son côté qui est éloigné de l'organe de manoeuvre (3).

3. Disjoncteur de protection selon la revendication 1 ou 2, caractérisé par le fait que l'organe de manoeuvre (3) forme une lèvre de guidage (16) pour le ressort (10), qui, dans la position de déclenchement libre, en soulève sa ligne médiane imaginaire environ jusqu'à la ligne de liaison du levier à cliquet (6) et du cliquet (1), d'une part, et du point de rotation (9) de l'organe de manoeuvre (3), d'autre part.

4. Disjoncteur de protection selon l'une des revendications 1 à 3, caractérisé par le fait que l'organe de manoeuvre (3) est réalisé sous la forme d'un cylindre.

5. Disjoncteur de protection selon l'une des revendications 1 à 4, caractérisé par le fait que le cliquet (1) repose sur un aimant de barre connu en soi.
